# EUROPÄISCHE PATENTSCHRIFT

(11) **EP 2 708 486 B1**
(45) Veröffentlichungstag und Bekanntmachung des Hinweises auf die Patenterteilung: **04.11.2015**
(21) Anmeldenummer: 12184341.1
(22) Anmeldetag: 13.09.2012
(51) Int. Cl.: B66C 1/54, B66C 1/42, B66C 1/48

(54) **Hebevorrichtung für eine Kabeltrommel**
Lifting device for a cable drum
Dispositif de levage pour un tambour à câble

(43) Veröffentlichungstag der Anmeldung: 19.03.2014
(73) Patentinhaber: Lapp Engineering & Co., 6330 Cham (CH)
(72) Erfinder: Loncar, Milan, 71711 Murr (DE); Pillmann, Frank, 70499 Stuttgart-Weilimdorf (DE); Jacobsen, Dirk, 88045 Friedrichshafen (DE)
(74) Vertreter: Rutz & Partner

(56) Entgegenhaltungen:
- DE-A1- 2 159 889
- DE-A1- 2 445 177
- DE-A1- 10 113 756
- DE-A1- 10 201 246
- JP-A- 2008 162 733

## Beschreibung

Die Erfindung betrifft eine Hebevorrichtung für eine Kabeltrommel sowie ein Verfahren zum automatisierten Anheben und Verfahren von Kabeltrommeln.

Kabeltrommeln, die z.B. in der DE10220265C1 beschrieben sind, weisen einen Trommelkern mit zwei Trommelflanschen auf und werden für die Aufnahme eines Wickelguts aus Metall, Textil oder Kunststoff, insbesondere für elektrische Kabel, eingesetzt. Kabeltrommeln werden in verschiedenen Grössen und Trommeldurchmessern verwendet. Auch die Art, die Länge und somit das Gewicht des aufgewickelten Kabels und damit das Gesamtgewicht einer vollständig oder teilweise bewickelten Kabeltrommel können stark variieren. Bei Kabelherstellern, Logistikzentren und Produktionsbetrieben führt dies dazu, dass täglich eine hohe Anzahl verschiedenartiger Kabeltrommeln von einem Herstellungsstandort oder einem Lagerstandort zu einem Speditionsstandort oder zu einem Produktionsstandort und gegebenenfalls wieder zurück transferiert werden müssen. Aufgrund des meist hohen Gewichts werden die Kabeltrommeln beispielsweise mit einem Hubstapler erfasst, transportiert und am Ziel wieder abgesetzt. Dazu werden die Kabeltrommeln z.B. flach auf mit dem ersten Trommelflansch am Boden abgelegt. Anschliessend erfasst der Hubstapler mit der Hubgabel den zweiten Trommelflansch. Dabei wird die Hubgabel so weit auseinander gefahren, dass sie das auf der Kabeltrommel aufgewickelte Kabel nicht berührt und nur am äusseren Rand des zweiten Trommelflansches anliegt, wonach die Kabeltrommel angehoben werden kann.

Häufig kommt es bei diesen Transportvorgängen zu Beschädigungen des aufgewickelten Kabels, da beim unachtsamen Einsatz von Hubstablern die Kante oder die Spitze der Hubgabel mit grosser Kraft auf das Wickelgut einwirken kann. Zusätzlich wird insbesondere in Logistikzentren aufgrund grosser Umschlagsmengen meist unter hohem Zeitdruck gearbeitet, weshalb Fehlmanipulationen regelmässig auftreten. Nach Auftreten eines Schadens infolge einer Fehlmanipulation muss die betreffende Kabeltrommel umgewickelt und die schadhafte Stelle am Kabel heraus geschnitten werden. Die nicht weiter verwendbaren Reste des Kabels müssen entsorgt werden. Oftmals werden Beschädigungen auch erst beim Kunden entdeckt, wonach die Beseitigung des Mangels vor Ort oft auch gar nicht möglich ist und die gelieferte Kabelrolle mit entsprechend hohen Kostenfolgen retourniert werden muss.

Die Gefahr von Beschädigungen ist dann besonders hoch, wenn die Kabeltrommel annähernd vollständig mit Kabel bewickelt ist. Kabeltrommeln können deshalb nur zu ca. 80% bewickelt werden, da ansonsten die Gefahr von Beschädigungen durch Hubgabeln zunimmt, oder die Hubgabeln gar nicht mehr am Kabelflansch ansetzen können. Somit geht an jeder Trommel ca. 20% der Aufnahmekapazität verloren.

Zur Vermeidung der genannten Probleme werden Kabeltrommeln oft auch mittels eines Krans erfasst und transportiert. Aus der deutschen Gebrauchsmusterschrift DE 75 30 891 ist eine Kabeltrommel-Hebevorrichtung bekannt, die ein Vorrichtungsgehäuse mit einer drehbar gelagerten Lasche aufweist. Die Lasche kann mittels eines Hebelwerks entweder vertikal oder horizontal ausgerichtet werden. Das Gehäuse kann in eine im Trommelkern der Kabeltrommel vorgesehene Trommelbohrung eingeführt werden, wonach die Lasche aus der vertikalen in die horizontale Lage gedreht und das Vorrichtungsgehäuse innerhalb der Kabeltrommel verankert wird. Nach dem Einführen des Vorrichtungsgehäuses in die Trommelbohrung, wird die Lasche von Hand in die horizontale Lage geschwenkt, in der sie durch einen Anschlagbolzen gehalten ist.

Manuelle Eingriffe zur Betätigung dieser Vorrichtung erfordern den Zugriff eines Arbeiters, woraus Sicherheitsrisiken resultieren, da der Arbeiter im Bereich schwerer Gegenstände agiert und eine Vorrichtung betätigt, auf die durch den Kran grosse Kräfte ausgeübt werden können. Die Aktivitäten des Arbeiters sind daher sorgfältig mit den Aktivitäten des Kranführers zu koordinieren.

Ferner ist der Einsatz dieser manuell bedienten Vorrichtung in einem automatisierten System nicht möglich. Weiter ist diese bekannte Vorrichtung nur für Kabeltrommeln einsetzbar, bei denen der Durchmesser der Trommelbohrung grösser ist als der Durchmesser des Vorrichtungsgehäuses und gleichzeitig kleiner als die Lasche. In der Trommelbohrung muss zudem genügend Raum zum Umlegen der Lasche in die horizontale Lage vorhanden sein. Weiterhin umfasst die bekannte Vorrichtung ein Hebelwerk mit Nockenführungen, welches regelmässig gewartet werden muss, damit es von Hand betätigt werden kann.

Aus der DE2159889A1 ist eine Zange für die mechanische Handhabung einer Trommel bekannt, die zwei vertikal ausgerichtete Hebel umfasst, die durch ein Loch in der Trommel hindurch abgesenkt und derart auseinander gefahren werden können, dass an den Hebeln vorgesehenen Greiffüsse die Trommel untergreifen, wonach diese angehoben werden kann.

Der vorliegenden Erfindung liegt daher die Aufgabe zu Grunde, eine verbesserte Hebevorrichtung für Kabeltrommeln bereitzustellen, welche insbesondere einen automatisierten Betrieb zulässt.

Mit der Hebevorrichtung sollen zudem praktisch beliebige bekannte Typen von Kabeltrommeln erfasst werden können, deren Aufnahmekapazität nicht beschränkt werden soll.

Die Hebevorrichtung soll zudem robust und weitgehend wartungsfrei sein.

Diese Aufgabe wird mit einer Hebevorrichtung für Kabeltrommeln gelöst, welche die in Anspruch 1 angegebenen Merkmale aufweist. Vorteilhafte Ausgestaltungen der Erfindung sind in weiteren Ansprüchen angegeben.

Die Hebevorrichtung dient dem Anheben einer Kabeltrommel, die einen Trommelkörper aufweist, der vorzugsweise entlang seiner Drehachse von einer Öffnung bzw. einer Trommelbohrung durchstossen ist. Die Hebevorrichtung umfasst einen Greifer, der in die Trommelbohrung einführbar und mit dem Trommelkörper koppelbar ist.

Erfindungsgemäss umfasst der dornförmig ausgestaltete Greifer mindestens zwei parallel zu seiner Längsachse ausgerichtete und auf wenigstens einer Backenschiene verschiebbar gegeneinander gelagerte Backen, welche gegeneinander in einen geschlossenen Zustand und auseinander in einen geöffneten Zustand verfahrbar sind und die an wenigstens einer Position entlang der Längsachse des Greifers je mit Flanschelementen versehen sind, deren Oberseiten zumindest annähernd auf einer Ebene liegen und im geöffneten Zustand des Greifers als Auflageflächen für einen Teil des durchstossenen Trommelkörpers dienen.

Die Hebevorrichtung ermöglicht das Ergreifen und Anheben von Kabeltrommeln, welche mit einem Trommelflansch am Boden liegen. Dabei wird der Greifer auf der Seite des anderen Flansches in die Trommelbohrung der Kabeltrommel eingeführt und verankert, wonach die Kabeltrommel angehoben werden kann. Bei der Verwendung der erfindungsgemässen Hebevorrichtung besteht daher keine Gefahr, dass Schäden am Wickelgut auftreten, wie dies beim Einsatz von Hubstaplern regelmässig der Fall ist.

Dadurch, dass die beiden Backen des Greifers in einem relativ weiten Bereich von einem geschlossenen in einen geöffneten Zustand verfahrbar sind, können Kabeltrommeln mit unterschiedlichen Durchmessern der Trommelbohrungen mit nur einer Hebevorrichtung erfasst und angehoben werden. Um Beschädigungen des an die Trommelbohrung anschliessenden Trommelflansches zu vermeiden, bilden die Oberseiten der Flanschelemente der beiden Backen zumindest annähernd eine ebene Kreisringfläche, auf welcher der Trommelflansch gleichmässig aufliegt.

In einer vorzugsweisen Ausgestaltung weist der Greifer die Form eines Rotationskörpers auf, welcher durch einen Schnitt durch die Längsachse in zwei vorzugsweise gleich grosse Backen aufgeteilt ist, deren Schnittflächen einander zugewandt sind.

Die Form eines Rotationskörpers erleichtert das Einführen des Greifers in die meist runden Trommelbohrungen. Der Greifer soll einerseits einen möglichst geringen Durchmesser aufweisen, damit er auch bei Trommelbohrungen mit kleinem Durchmesser einsetzbar ist. Andererseits wird mit zwei möglichst grossen Backen eine entsprechend grosse Festigkeit insbesondere zum Anheben von schweren Kabeltrommeln erreicht. Bei je gleich grossen Backen wird eine einheitliche Festigkeit der Backen und eine gleichmässige Lastverteilung erreicht. Zusätzlich wird mit einem Rotationskörper beim Anpressen des Greifers gegen den Rand der Trommelbohrung eine gute Verteilung des Anpressdruckes erreicht, so dass Druckspitzen, welche zu Beschädigungen des Trommelflansches führen können, vermieden werden.

Mit einer Teilung des Greifers in mehr als zwei Backen kann die Auflagefläche der Flanschelemente in der Trommelbohrung erhöht werden. Dazu werden vorzugsweise Backen vorgesehen, die einen Dorn bilden, der vorzugsweise eine koaxial zur Längsachse verlaufende konische Zentralbohrung aufweist. Durch Einführung eines konischen Verdrängerkolbens in die Zentralbohrung können die in die Trommelbohrung eingeführten Backen gegen den Rand der Trommelbohrung verschoben und mit der Kabeltrommel gekoppelt werden.

In einer weiteren vorzugsweisen Ausgestaltung bilden die Flanschelemente im geschlossenen Zustand der Backen einen Flanschring, wobei der Flanschring einen sich gegen das untere Greiferende verjüngenden Konus an der Flanschunterseite und einen Flanschring an der Flanschoberseite aufweist. Der Flanschring umschliesst dabei den Schaft des Greifers, welcher durch die aneinander anliegenden Backen gebildet wird.

Der Flanschring dient dem Hintergreifen des an die Trommelbohrung anschliessenden Flanschrings und somit der Verankerung des Greifers. Im geschlossenen Zustand der Backen, in dem der Greifer in die Trommelbohrung eingeführt wird, weist der Flanschring die geringste Ausdehnung auf. Die konische Form der Unterseite des Flanschringes erleichtert das Einführen des Greifers in die Trommelbohrung. Zusätzlich kann die Hebevorrichtung beim Absinken des Greifers in die Trommelbohrung durch die konische Form exakt über dem Zentrum der Trömmelbohrung positioniert werden.

In einer weiteren vorzugsweisen Ausgestaltung verjüngen sich die Elemente des Greiferschafts, die unten und oben je von Flanschelementen oder vom gegebenenfalls konisch ausgebildeten oberen Endstück begrenzt sind, nach unten schrittweise, wobei die Elemente des Greiferschafts zusammen mit den zugehörigen Flanschelementen je ein Greifersegment bilden. Das konische obere Endstück dient der Zentrierung der Hebevorrichtung bzw. des Greifers in der Trommelbohrung. Die schrittweise Verjüngung des Greiferschafts zum unteren Greiferende ermöglicht das Anheben von Kabeltrommeln mit kleinen Trommelbohrungen. Zum Ergreifen einer Kabeltrommel wird der Greifer soweit in die Trommelbohrung eingeführt, bis die passenden Flanschelemente in die Trommelbohrung eingeführt sind.

Über dem untersten Greifersegment mit geringem Durchmesser können daher weitere Greifersegmente mit grösserem Greiferschaft-Durchmesser vorgesehen sein. Diese weisen eine entsprechend höhere Festigkeit auf und deren Flanschring bietet eine grössere Auflagefläche für Trommelbohrungen. Der grössere Durchmesser des Greiferschafts lässt dabei auch eine grössere Länge des Greiferschafts zu. Somit können Kabeltrommeln mit grösserer Trommelflanschdicke angehoben werden.

In einer besonders bevorzugten Ausgestaltung sind Sicherungsmittel vorgesehen, mittels denen die vorzugsweise symmetrisch gegeneinander verschiebbaren Backen im geöffneten Zustand derart arretierbar sind, dass sie nicht selbsttätig gegeneinander zurückfahren können. Um zu verhindern, dass die beiden Backen des Greifers, die in der Trommelbohrung verankert sind, z.B. beim Verfahren der gehaltenen Kabeltrommel durch Beschleunigungs- oder Verzögerungskräfte zusammengedrückt werden und sich die Kabeltrommel von der Hebevorrichtung löst, werden vorzugsweise Sicherungsmittel vorgesehen, welche ein Zurückfahren der Backen gegen die geschlossene Position verhindern.

In einer weiteren vorzugsweisen Ausgestaltung sind Lagermittel vorgesehen, mittels denen der Greifer horizontal in wenigstens einer Richtung vorzugsweise in einer Ebene verschiebbar ist. Die Lagermittel werden vorzugsweise derart ausgestaltet, dass der Greifer mit minimaler Kraft von vorzugsweise weniger als 1N verschiebbar ist, so dass eine "schwimmende" Lagerung des Greifers resultiert. Die leichtgängige Verschiebung des Greifers ermöglicht, in Verbindung mit der konisch verlaufenden Unterseite der Flanschringe und des konisch verlaufenden oberen Endstücks, eine eigenständige Zentrierung des Greifers beim Absenken in die Trommelbohrung.

Vorzugsweise sind Blockademittel, wie Aktuatoren mit Ausfahrbaren Zylinder, vorgesehen, mittels denen die Lagermittel blockierbar sind. Mittels der Blockademittel wird die gehaltene Kabeltrommel auch während des Transports in einer definierten Position gehalten, so dass die Kabeltrommel stets positionsgenau abgesetzt werden kann.

Die Hebevorrichtung ist vorzugsweise mit einem pneumatischen, hydraulischen, und/oder elektromechanischen Antriebssystem versehen, das mittels einer Steuereinheit steuerbar ist. Somit kann die Hebevorrichtung entweder manuell oder in einem voll- oder halbautomatisierten Betrieb eingesetzt werden.

Mittels des Antriebssystems und der Steuereinheit können alle oder auch nur einzelne Vorrichtungsteile, wie Aktuatoren für die Verschiebung des Greifers oder der beiden Backen oder die Sicherungsmittel und die Blockademittel betätigbar sein.

Vorzugsweise ist für jedes der Greifersegmente, zumindest an einer der beiden Backen, wenigstens eine Ausfädelhilfe vorgesehen und parallel zur zugehörigen Schnittfläche ausgerichtet oder daran anliegend. Die Ausfädelhilfe erstreckt sich auf beiden Seiten des Greifersegments vorzugsweise bis zum äussersten Rand der Ebene des zugehörigen Flanschelements.

Die Ausfädelhilfe führt das Flanschelement beim Ausfahren des Greifers über die Trommelbohrung. Durch die Ausfädelhilfe wird verhindert, dass eines der Flanschelemente an der Trommelbohrung hängenbleibt und die Kabeltrommel unkontrolliert angehoben wird.

Oberhalb des Greifers sind vorzugsweise Dämpfungselemente angeordnet, welche Kräfte aufnehmen, die in horizontaler und/oder in vertikaler Richtung auf den Greifer einwirken. Durch die Dämpfungselemente werden beispielsweise Beschleunigungs- und Verzögerungskräfte, welche insbesondere beim Verfahren der Kabeltrommel in der horizontalen Ebene entstehen, aufgenommen und somit ein materialschonender Transport gewährleistet. Weiter werden Kräfte, welche beim Einführen des Greifers in die Trommelbohrung entstehen aufgenommen.

In einer bevorzugten Ausgestaltung der Hebevorrichtung sind ein Trommelsensor zur Messung des Abstandes des Greifers von der Kabeltrommel und/oder ein Kontaktsensor zur Messung des Aufsetzens des Greifers in oder auf der Kabeltrommel vorgesehen. Weiter können ein Gewichtssensor zur Messung der Gewichtskraft der mit dem Greifer verbundenen Kabeltrommel und/oder ein Backendrucksensor vorgesehen sein, zur Messung der Kraft, mit der die Backen auseinander gefahren werden.

Anhand des Signals des Trommelsensors kann beispielsweise die Absenkgeschwindigkeit des Greifers reduziert werden, wenn dieser die Trommelbohrung fast erreicht hat. Dadurch kann eine Eintrittsgeschwindigkeit gewählt werden, bei der Beschädigungen an der Trommel und der Hebevorrichtung vermieden werden und eine automatische Zentrierung des Greifers in der Trommelbohrung resultiert. Beim Hinausfahren des Greifers aus der Trommelbohrung wird ebenfalls mit reduzierter Ausfahrgeschwindigkeit verhindert, dass Beschädigungen entstehen, falls eines der Flanschelemente an der Trommelbohrung hängenbleibt.

Der Kontaktsensor meldet der Steuereinheit, wenn der Greifer die Trommelbohrung erreicht hat. Anhand des Gewichtssensors kann verifiziert werden, ob die gewünschte Kabelrolle angekoppelt wurde. Ferner kann eine Überlast detektiert werden. Weiter kann der Kabeltrommel durch eine Lagerplatzverwaltung in einem Logistikcenter z.B. in Abhängigkeit der Art, Menge oder Qualität des Wickelguts ein geeigneter Lagerplatz zugewiesen werden.

Der Backendrucksensor meldet der Steuereinheit, wenn die Backen am Rand der Trommelbohrung anliegen, wonach ein sicheres Anheben und Verfahren der Kabeltrommel möglich ist.

In einer weiteren bevorzugten Ausgestaltung ist der Greifer um die Längsachse drehbar gelagert wobei vorzugsweise eine Drehung des Greifers um die Längsachse von bis zu 270° möglich ist. Die drehbare Lagerung des Greifers um seine Längsachse ermöglicht die Drehung der Kabeltrommel um die Drehachse im angehobenen Zustand. Somit kann die Kabeltrommel ausgerichtet werden um beispielsweise ein Anfangs- oder Endstück des aufgewickelten Kabels oder eine Etikette, welche auf der Kabeltrommel angebracht ist, in die gewünscht Position zu drehen.

In einer weiteren vorzugsweisen Ausgestaltung ist die Hebevorrichtung mit mindestens einer Stützvorrichtung versehen, mittels der die Kabeltrommel gehalten werden kann. Durch die zusätzliche Stützvorrichtung wird die Kabeltrommel beim Beschleunigen und Verzögern der Hebevorrichtung in der Horizontalen zusätzlich abgestützt. Durch diese Abstützung wird das Drehmoment, welches auf den Greifer und die Trommelbohrung wirkt, reduziert. Zusätzlich wird ein Schwingen der Kabeltrommel am Greifer vermieden.

Die erfindungsgemässe Hebevorrichtung kann automatisiert betrieben werden, wobei weitere Technologien zur Kontrolle und Verwaltung des Materialflusses hinzugezogen werden können. Beispielsweise werden die RFID-Technologie oder Barcodes eingesetzt, die es erlauben, Paletten oder Kabeltrommeln zu markieren und kontaktlos zu identifizieren. In einem Logistikzentrum können beispielsweise Kabeltrommeln nach der Anlieferung identifiziert und automatisiert auf Paletten verladen und über Förderbänder oder durch einen Kran direkt in einem Lager abgelegt werden. Die automatische Hebevorrichtung kann die Kabeltrommel ferner zu einer Ablängstation weiterleiten, an welcher eine vorgegebene Länge des Kabels von der Kabeltrommel abgewickelt wird. Anschliessend kann die Kabeltrommel erneut zu einem Lagerplatz oder zum Warenausgang weitergeleitet werden.

Nachfolgend wird die Erfindung anhand von Zeichnungen näher erläutert. Dabei zeigt:
- Fig. 1: eine erfindungsgemässe Hebevorrichtung 1 für Kabeltrommeln 8 mit einem von einer Lagervorrichtung 4 gehaltenen Greifer 2, der zwei mit Flanschelementen 21A, 21B, 22A, 22B versehene Backen 2A, 2B aufweist;
- Fig. 2: die Hebevorrichtung 1 aus Figur 1 in einer Explosionsansicht;
- Fig. 3: Die Hebevorrichtung 1 in einer Schnittdarstellung mit einem in einer horizontalen Ebene gegenüber der Lageraufhängung 44 versetztem Greifer 2;
- Fig. 4a: die erste Backe 2A des Greifers 2 mit Greiferaufhängung 251A am oberen Endstück 25A, in einer perspektivischen Ansicht
- Fig. 4b: die zweite Backe 2B des Greifers 2 mit einer Ausfädelhilfe 24 und Greiferaufhängung 251B;
- Fig. 5: zwei Seitenansichten des Greifers 2.
- Fig. 6: eine untere erste Lagereinheit 41 der Hebevorrichtung 1 in einer Ansicht von unten mit Backenschienen 272 und einem Getriebe 411 zum synchronen Verschieben der Backen 2A, 2B;
- Fig. 7: eine obere zweite Lagereinheit 42 der Hebevorrichtung 1 mit einem entlang ersten Schlittenschienen 422B verschiebbar gelagerten Schlitten 421 und erste Aktuatoren 424 mit ausfahrbaren Zylinder 4241 als Antriebs und/oder Blockademittel;
- Fig. 8: die obere Lagereinheit 42 in einer Explosionsdarstellung;
- Fig. 9: eine Explosionsdarstellung der Aufhängung 44 der Lagervorrichtung 4, mit einem Drehzapfen 441; und
- Fig. 10: eine erfindungsgemässe Hebevorrichtung 1 mit Stützvorrichtungen 6.

Figur 1 zeigt eine erfindungsgemässe Hebevorrichtung 1, mittels der eine Kabeltrommel 8 erfasst und angehoben werden kann. Kabeltrommeln 8, die von der Hebevorrichtung 1 erfasst werden können, weisen einen Trommelkörper 80 mit einem Trommelkern 81 auf, an dem beidseitig je ein Trommelflansch 82 vorgesehen ist. Der Trommelkern 81 weist konzentrisch zur Drehachse 800 der Kabeltrommel 8 je eine Öffnung auf. Im Inneren des Trommelkerns 81 ist ein Trommelinnenkern 810 als Hohlraum ausgebildet. Der Trommelinnenkern 810 wird durch den Trommelkern 81 und den Trommelflansch 82 begrenzt. Der Trommelflansch 82 weist konzentrisch zur Drehachse 800 der Kabeltrommel 8 eine Öffnung bzw. eine Trommelbohrung 820 auf.

Die Hebevorrichtung 1 weist einen Greifer 2 auf mit einem oberen Endstück 25A, 25B, welches von einer Lagervorrichtung 4 gehalten wird. Ein unteres Endstück des Greifers 2 ist in die Trommelbohrung 820 einer Kabeltrommel 8 einführbar. Der Greifer 2 besteht aus zwei Backen 2A, 2B, welche parallel zur Längsachse 200 des Greifers 2 ausgerichtet und je mit einer Backenführung 271A; 271B versehen sind, die an Greiferaufhängungen 251A, 251B montiert und entlang zugehörigen Backenschienen 272 der Lagervorrichtung 4 verschiebbar gelagert sind. Die beiden Backen 2A, 2B sind daher entlang den Backenschienen 272 gegeneinander verschiebbar gelagert. Die Backen 2A, 2B resultieren z.B. aus einem Schnitt entlang der Längsachse 200 des Greifers 2, der als Rotationskörper besonders einfach hergestellt und an die Trommelbohrungen 820 angepasst werden kann. Beispielsweise wird der Greifer 2 aus einem harten und wenig elastischen Material, wie einem gehärteten Stahl, gefertigt. Die Backen 2A, 2B, deren Schnittflächen 23A, 23B einander zugewandt sind, sind vorzugsweise derart entlang den Backenschienen 272 verschiebbar, dass deren Abstand zur Längsachse 200 des Greifers 2 immer identisch ist. Die Backenführungen 271A; 271B, gleiten entlang Backenschienen 272. Anstelle einer Gleitlagerung kann auch eine Lagerung mit Rollen oder Magneten eingesetzt werden.

Die Backen 2A, 2B sind entlang den Backenschienen 272 gegeneinander in einen geschlossenen Zustand und auseinander in den in Figur 1 gezeigten geöffneten Zustand verfahrbar. Im geschlossenen Zustand der Backen 2A, 2B können diese in die Trommelbohrung 820 eingeführt oder daraus ausgefahren werden. Beim Übergang vom geschossenen in den geöffneten Zustand werden die Backen 2A, 2B innerhalb der Trommelbohrung 820 bzw. innerhalb des Trommelinnenkerns 810 verankert.

Dazu weisen die Backen 2A, 2B entlang der Längsachse 200 des Greifers 2 erste und zweite Flanschelemente 21A, 22A bzw. 21B, 22B auf, die paarweise 21A, 21B bzw. 22A, 22B zueinander korrespondieren. Die unterschiedlich dimensionierten Flanschelemente 21A, 21B bzw. 22A, 22B bilden im geschlossenen Zustand der Backen 2A, 2B paarweise je einen Flanschring 21, 22 entsprechender Grösse. Die Dimensionen der Flanschringe 21, 22 nehmen dabei von unten nach oben zu, so dass der Greifer 2 im geschlossenen Zustand soweit in eine Trommelbohrung 820 eingeführt werden kann, bis die passenden Flanschelemente 21A, 21B oder 22A, 22B durch Verschieben der Backen 2A, 2B in der Trommelbohrung 820 verankert werden können. Die vorgesehenen ersten und zweiten und gegebenenfalls weitere Flanschelemente 21A, 21B bzw. 22A, 22B sind daher an verschiedene Kabeltrommeln 8 bzw. an unterschiedliche Trommelbohrungen 820 angepasst.

Der Greifer 2 kann aus einem oder mehreren Greifersegmenten 201, 202 bestehen. Die Greifersegmente 201, 202 jeder Backe 2A, 2B umfassen ein erstes bzw. zweites Schaftelement 261A, 261B; 262A, 262B und werden unten und oben vom unteren und oberen Flanschring 21; 22 bzw. oberen Flanschring 22 und vom oberen Endstück 25A, 25B begrenzt. Dabei verjüngen sich die Greifersegmente 201, 202 nach unten, so dass sie an unterschiedliche Trommelbohrungen 820 angepasst sind.

An der Schnittfläche 23A der Backe 2A liegt eine mittels Schrauben montierte Ausfädelhilfe 24 an (siehe Figur 2). Die Ausfädelhilfe 24 erstreckt sich auf beiden Seiten der Greifersegmente 201, 202 bis zum äusseren Rand der Ebene der Flanschelemente 21B, 22B in Figur 4b gezeigt für Backe 2B. Die Ausfädelhilfe 24 bewirkt, dass die Trommelbohrung 820 beim Ausfahren des Greifers 2 nicht an einem der Flanschringe 21, 22 hängenbleibt. Durch die Ausfädelhilfe 24 wird der Flanschring 21, 22 beziehungsweise der Greifer 2 vom Rand der Trommelbohrung 820 des Trommelkörpers 80 ferngehalten, weshalb die Verankerung des Flanschrings 21 bzw. 22 in der Trommelbohrung 820 aufgehoben wird. Die Ausfädelhilfe 24 kann sich stellenweise auch bis zum Schaftelement 261A, 261B; 262A, 262B verjüngen und zum zugehörigen Flanschelement 21A, 21B; 22A, 22B eine Rampe bilden.

Im geöffneten Zustand des Greifers 2, in dem die Backen 2A, 2B gegen den Rand der Trommelbohrung 820 geführt sind, bilden die Flanschoberseiten 221A, 221B der zueinander korrespondierenden Flanschelemente 21A, 21B, 22A, 22B eine Auflagefläche für den an die Trommelbohrung 820 angrenzenden Trommelflansch 82. Nach dem Auseinanderfahren der Backen 2A, 2B des in die Trommelbohrung 820 eingeführten Greifers 2 wird dieser daher stabil in der Trommelbohrung 820 verankert. In der Folge liegt beim Anheben die Kabeltrommel 8 der Trommelflansch 82, welcher die Trommelbohrung 820 umgibt, auf der Flanschoberseite 221A, 221B auf.

Wie erwähnt ist der Greifer 2 von einer Lagervorrichtung 4 gehalten, in der die Backen 2A, 2B in einer unteren ersten Lagereinheit 41 gegeneinander verschiebbar gehalten sind.

Der Kern der Erfindung liegt dabei in der Ausgestaltung des Greifers 2, der in vorzugsweisen Ausgestaltungen mit einer oberen Lagereinheit 42 gekoppelt und anhand dieser in einer Ebene verschiebbar ist.

In der gezeigten Ausgestaltung der Lagervorrichtung 4 ist der Greifer 2 derart gelagert, dass er manuell oder automatisch in einer Ebene verschiebbar ist. Durch automatische oder manuelle Verschiebung des Greifers kann die Ankopplung an eine Kabeltrommel 8 einfach vollzogen werden kann. Dazu ist die untere Lagereinheit 41 mittels Verbindungsstangen 412 mit einer oberen zweiten Lagereinheit 42 verbunden, an der eine Lageraufhängung 44 vorgesehen ist, die mit einem Kran oder einem vorzugsweise teleskopischen Tragarm 9 verbindbar ist. Mittels der oberen Lagereinheit 42 ist der Greifer 2 horizontal in einer Ebene entlang von senkrecht zueinander ausgerichteten Schlittenschienen 422B, 423B verschiebbar (siehe Figur 8 und Figur 9.

Figur 2 zeigt die Hebevorrichtung 1 von Figur 1 in einer Explosionsdarstellung. Es ist gezeigt, dass am oberen Endstück 25A, 25B der Backen 2A, 2B je eine Greiferaufhängung 251A, 251B angeordnet ist, an der seitlich die Backenführungen 271A, 271B montiert sind. Die Backenschienen 272 (siehe Figur 6), welche die Backenführungen 271A, 271B verschiebbar halten, sind in der unteren Lagereinheit 41 angeordnet.

Unter der Greiferaufhängung 251A, 251B ist an jeder Backe 2A, 2B ein Backenantrieb 28A bzw. 28B mit einem Zapfen 281A, 281B angeordnet. Der Backenantrieb 28A, 28B treibt die Backen 2A, 2B beim Verfahren entlang der Backenschiene 272 an. Als Antrieb 28A, 28B für die Backen 2A, 2B dient ein Elektromotor, z.B. ein Linearmotor oder Rotationsmotor. Die Zapfen 281A, 281B sind am Antrieb 28A, 28B befestigt und ragen im geöffneten Zustand der Backen 2A, 2B aus deren Schnittflächen 23A, 23B hervor. Die beiden Zapfen 281A, 281B sind fest miteinander verbunden. So dass die Backen 2A, 2B mittels des Backenantriebes 28A, 28B sowohl auseinander in den geöffneten Zustand als auch gegeneinander in den geschlossenen Zustand verschiebbar sind.

An der Hebevorrichtung 1 ist ein Backendrucksensor 54 angeordnet, mittels dessen die Kraft gemessen wird, mit welcher die Backen 2A, 2B des Greifers 2 auseinander gefahren werden. Eine Zunahme der Andruckkraft signalisiert, dass die Backen 2A, 2B den Rand der Trommelbohrung 820 erreicht haben und der Greifer 2 verankert ist und angehoben werden kann. Mittels des Backendrucksensors 54 kann die Andruckraft korrekt eingestellt werden, so dass die Verankerung gesichert ist, und eine Deformation der Backen 2A, 2B vermieden wird und die Kabeltrommeln 8 beim Anheben des Greifers 2 entlang den Schaftelementen 261A, 261B bzw. 262A, 262B auf die Oberseite 221A, 221B des Flanschringes 21 bzw. 22 abgleiten kann. Der Backendrucksensor 54 kann verschiedenartig ausgestaltet sein und beispielsweise die Stromaufnahme der Backenantriebe 28A, 28B messen oder mittels Dehnmesstreifen die Verformung der Backen 2A, 2B erfassen.

Ferner ist ein Trommelsensor 51 an der Hebevorrichtung 1 angeordnet, mittels dessen der Abstand des Greifers 2 zur Kabeltrommel 8 gemessen werden kann. Zur Abstandsbestimmung kann der Trommelsensor 51 z.B. die Laufzeit eines ausgesandten und an der Kabeltrommel 8 reflektierten Signales messen. Der Abstand kann aber auch kapazitiv oder induktiv ermittelt werden.

Weiter sind ein Kontaktsensor 52, welcher das Aufsetzen des Greifers 2 auf der Kabeltrommel 8 bzw. in der Trommelbohrung 820 und ein Gewichtssensor 53 vorgesehen, mittels dessen das Gewicht der Kabeltrommel 8 gemessen werden kann. Der Kontaktsensor 52 erfasst beispielsweise den Abstand zwischen der unteren 41 und der oberen Lagereinheit 42, welche horizontal gegeneinander bewegbar gelagert sind. Wenn die beiden Lagereinheiten 41, 42 aneinander anliegen, hat der Greifer 2 auf dem Trommelflansch 82 aufgesetzt. Der Gewichtssensor 53 ist z.B. ein Dehnmesstreifen. Alternativ kann der Gewichtssensor 53 den Antriebsstrom des Motors der Hebevorrichtung 1 messen. Der Gewichtssensor 53 kann gleichzeitig die Funktion des Kontaktsensors 52 erfüllen, indem Gewichtsänderungen erfasst werden, die das Anheben oder Aufsetzen der Kabeltrommel 8 signalisieren.

In der oberen Lagereinheit 42 ist ein Schlitten 421 vorgesehen, der mittels ersten Schlittenschienen 422B relativ zum Greifer 2 und mittels zweiten Schlittenschienen 423B relativ zu einer Lageraufhängung 44 verschiebbar ist, die in Figur 9 gezeigt ist. Die ersten und zweiten Schlittenschienen 422B bzw. 423B sind senkrecht zueinander angeordnet, weshalb der Greifer 2 relativ zum Schlitten 421 in eine erste Richtung und der Schlitten 421 mit dem Greifer 2 relativ zur Lageraufhängung 44 in eine zweite Richtung verschiebbar ist. Der Greifer 2 kann daher mit minimaler Kraft von vorzugsweise weniger als 1N in einer Ebene verschoben und präzise über der Trommelbohrung 820 positioniert werden.

Figur 3 zeigt eine Hebevorrichtung 1 in dem in Figur 1 gezeigten Schnitt. Die Drehachse 800 der Kabeltrommel 8 und die Längsachse 200 des Greifers 2 sind gegenüber einer Drehachse der Aufhängung 442 versetzt. Der entlang den ersten und zweiten Schlittenschienen 422B, 423B verschiebbare Schlitten 421 ist versetzt zum Zentrum der oberen Lagereinheit 42 gezeigt. Der Greifer 2 kann daher relativ zur Drehachse der Aufhängung 442 verschoben und präzise über der Trommelbohrung 820 einer Kabeltrommel 8 positioniert werden. Figur 3 zeigt den Greifer 2 mit gegen den Trommelflansch 82 auseinander gefahrenen Backen 2A, 2B. Die Flanschoberseiten 221A, 221B des oberen Flanschelementes 22A, 22B liegen an der Unterseite des Trommelflansches 82 an, weshalb der Greifer 2 innerhalb der Trommelbohrung 820 verankert ist und nun zusammen mit der Kabeltrommel 8 angehoben werden kann.

Die Figuren 4a und 4b zeigen perspektivische Detailansichten der beiden Backen 2A, 2B des Greifers 2. Die oberen Endstücke 25A, 25B der Backen 2A, 2B, sowie die Flanschelemente 21A, 21B; 22A, 22B der Backen 2A, 2B, welche nach dem Zusammenfahren der Backen 2A, 2B die Flanschringe 21, 22 bilden, sind konisch ausgebildet und können daher auch dann in die Trommelbohrung 820 eingeführt werden, wenn der Greifer 2 nicht exakt positioniert ist.

Am oberen Endstück 25A, 25B der Backen 2A, 2B sind Sicherungsmittel 282A, 282B angeordnet, mittels denen die Backen 2A, 2B im geöffneten Zustand arretierbar sind. Dadurch wird verhindert, dass die Backen 2A, 2B selbständig gegeneinander zurückfahren können, z.B. wenn eine Kabeltrommel 8 angehoben und beschleunigt wird. Die Sicherungsmittel 282A, 282B blockieren die Zapfen 281A, 281B der Backenantriebe 28A, 28B vorzugsweise derart, dass diese ausfahren, aber nicht zurück fahren können. Die Sicherungsmittel 282A, 282B sind vorzugsweise Aktuatoren mit einem federgestützten Kolben, der beispielsweise in einer Verzahnung des Zapfens 281A; 281B einrasten und elektromechanisch nach aussen gezogen werden kann, damit die Backen 2A, 2B wieder gegeneinander Fahren können.

In der in Figur 4a und 4b gezeigten Ausgestaltung sind pro Backe 2A, 2B je zwei Backenführungen 271A, 271B seitlich an der Greiferaufhängung 251A, 251B befestigt. Innerhalb jeder Greiferaufhängung 251A, 251B ist eine Zahnstange 29A, 29B montiert, die durch das in Figur 6 gezeigte Getriebe 411 miteinander gekoppelt sind. In Figur 6 ist gezeigt, dass Getrieberäder 411A; 411B in die Zahnstangen 29A, 29B eingreifen, die durch ein Zwischenrad 411C miteinander gekoppelt sind. Aufgrund der gegenseitigen Kopplung der Getrieberäder 411A; 411B werden die Zahnstangen 29A, 29B und somit die Backen 2A, 2B synchron gegeneinander und auseinander gefahren.

Die Figuren 5a und 5b zeigen die Backe 2A des Greifers 2 seitlich und von vorn. Die Backe 2A weist in dieser Ausgestaltung zwei Greifersegmente 201, 202 auf. Um eine feinere Abstufung zu erzielen, können auch drei oder mehr Greifersegmente 201, 202, ... vorgesehen werden, die unterschiedlich dimensioniert sind. Die Abmessungen der Greifersegmente 201, 202 werden derart gewählt, dass auch Kabeltrommeln 8 mit breitem Trommelflansch 82 aufgenommen werden können, aber stets eine genügende Festigkeit vorhanden ist.

Figur 6 zeigt die in der Art einer Schublade ausgestaltete untere Lagereinheit 41, die ein Lagergehäuse 410 umfasst, in dem das Getriebe 411 mit den drei genannten Zahnrädern 411A, 411B, 411C zentral angeordnet ist. Innerhalb der unteren Lagereinheit 41 sind an zueinander parallelen Wänden des Lagergehäuses 410 die Backenschienen 272 angeordnet, mittels denen die Backenführungen 271A, 271B und somit die beiden Backen 2A, 2B verschiebbar gehalten sind.

An der Aussenseite der unteren Lagereinheit 41 sind vier parallel zueinander ausgerichtete und nach oben ragende Verbindungsstangen 412 an den Wänden des Lagergehäuses 410 befestigt. Um Schläge und Vibrationen des Greifers 2 nicht über die Verbindungsstangen 412 auf den darüber liegenden Teil der Lagervorrichtung 4 bzw. auf die obere Lagereinheit 42 zu übertragen, sind die Verbindungsstangen 412 mit Dämpfungsringen 413 versehen.

Figur 7 zeigt die obere Lagereinheit 42, die einen Gehäuserahmen 420 aufweist, der an einander gegenüber liegenden Wänden mit den ersten Schlittenschienen 422B sowie mit Bohrungen 45 versehen ist, die der Aufnahme und dem Halten der Verbindungsstangen 412 dienen. Der Gehäuserahmen 420 der oberen Lagereinheit 42 ist daher fest mit der unteren Lagereinheit 41 gekoppelt. In der oberen Lagereinheit 42 ist ferner ein Schlitten 421 vorgesehen, der auf zwei einander gegenüber liegenden Seiten mit ersten Schienenführungen 422A versehen ist, die entlang den ersten Schlittenschienen 422B verschiebbar sind. An den beiden anderen einander gegenüber liegenden Seiten des Gehäuserahmens 420 sind einander gegenüberliegend erste Aktuatoren 424 mit ausfahrbaren Zylindern 4241 angeordnet, deren Wirkungsachse parallel zur Fahrrichtung des Schlittens 421 verläuft. Mittels der ersten Aktuatoren 424 kann der Schlitten 421 angetrieben und/oder in einer vorgegebenen Position blockiert werden. Die Blockierung verhindert beim Verfahren der Hebevorrichtung 1, dass der Schlitten 421 durch Beschleunigungs- und Verzögerungskräfte hin und her bewegt wird. Ausserdem ist ein exaktes Positionieren des Greifers 2 über der Trommelbohrung 820 nur möglich, wenn der Greifer 2 in der gewählten Position gehalten bleibt. Die ersten Aktuatoren 424 müssen eine Kraft aufbringen, die es erlaubt, den Schlitten 421 mit angehängter Kabeltrommel 8 zu verfahren und/oder in einer gewählten Position zu halten.

Figur 8 zeigt die obere Lagereinheit 42 in einer Explosionsdarstellung von oben. Es ist gezeigt, dass die beidseits des Schlittens 421 vorgesehenen ersten Schlittenführungen 422A ein Innenprofil aufweisen, welches die zugehörigen ersten Schlittenschienen 422B formschlüssig umfassen kann. An der Oberseite des Schlittens 421 sind zweite Schienenführungen 423A angeordnet, die entlang zweiter Schlittenschienen 423B geführt sind. Die zweiten Schlittenschienen 423B sind an der in Figur 9 gezeigten Lageraufhängung 44 montiert. Die ersten und zweiten Schlittenführungen 422A und 423A, die vorzugsweise identische Innenprofile aufweisen, sind senkrecht zueinander ausgerichtet, so dass der Greifer 2 relativ zum Schlitten 421 in eine erste Richtung und der Schlitten 421 mit dem Greifer 2 in eine zweite Richtung verschiebbar ist.

Figur 9 zeigt die Lageraufhängung 44 in einer Explosionsdarstellung. Im unteren Teil der Lageraufhängung 44 sind die vorgängig erwähnten zweiten Schlittenschienen 423B vorgesehen, die an einer Lagerplatte 440 angeschraubt werden und dem Halten der zweiten Schlittenführungen 423A dienen. Der Schlitten 421, der mit dem Gehäuserahmen 420 der oberen Lagereinheit 42 eine Einheit bildet, kann daher entlang den zweiten Schlittenschienen 423B bis zu einer ausgewählten Position verschoben und dort hinsichtlich der weiteren Bewegung in diese Richtung blockiert werden. Zum Antrieb und/oder zur Blockierung des Schlittens 421 in eine Richtung entlang den zweiten Schlittenschienen 423B sind zweite Aktuatoren 425 mit ausfahrbaren Zylindern 4251 vorgesehen. Die zweiten Aktuatoren 425 werden von Montageplatten 4401 gehalten, die an der Lagerplatte 440 festgeschraubt werden.

Die Lageraufhängung 44 weist an der Unterseite einen Drehzapfen 441 auf, welcher im Zentrum der zusammengesetzten Lageraufhängung 44 angeordnet ist und die Lageraufhängung 44 drehbar hält. Anhand eines Drehgriffs 444 kann die Lagervorrichtung 4 mit einer angehängten Kabeltrommel 8 somit um vorzugsweise bis zu 270° um die Drehachse 442 gedreht werden.

Der Drehzapfen 441 weist vorzugsweise etwas Spiel auf, so dass der Greifer 2 leicht zur Seite geneigt werden kann, um diesen in eine Trommelbohrung 820 einer Kabeltrommel 8 einzuführen, die nicht waagrecht gelagert ist.

Um beim Verfahren der Hebevorrichtung 1 in der Ebene ein Aufschwingen zur Seite zu verhindern und um den Aufschlag des Greifers 2 in der Trommelbohrung 820 zu dämpfen, sind an der Lageraufhängung 44 Dämpfungselemente 43 angebracht, die aus Kunststoff oder Gummi gefertigt sind. Die Dämpfungselemente 43 sind oberhalb des Greifers 2 angeordnet und nehmen Kräfte auf, die in horizontaler oder vertikaler Richtung auf den Greifer 2 einwirken.

Figur 10 zeigt die Hebevorrichtung 1 mit zwei Stützvorrichtungen 6 die auf gegenüberliegenden Seiten mit dem Lagergehäuse 410 der unteren Lagereinheit 41 befestigt sind. Die Stützvorrichtungen 6 umfassen eine Stangenhalterung 63, in der eine mit einem Stützfuss 61 versehene Stützstange 62 verschiebbar gelagert ist. Die Stützstangen 62 sind in der Stangenhalterung 63 verschiebbar gelagert und mit Federelementen oder einem Antrieb gekoppelt. Die Stützstangen 62 können daher gegen die Kabeltrommel 8 ausgefahren oder beim Erreichen der Kabeltrommel 8 federelastisch in die Stangenhalterung 63 eingedrückt werden, wodurch eine Fixierung oder eine Stabilisierung der gehaltenen Kabeltrommel 8 resultiert. Beim Verfahren der Hebevorrichtung 1 mit einer Kabeltrommel 8 liegen die Stützvorrichtung 6 auf der Kabeltrommel 8 auf, weshalb Drehmomente reduziert werden, welche beim Beschleunigen und Verzögern der Hebevorrichtung 1 auf den Greifer 2 einwirken können.

Die Hebevorrichtung 1 kann mit pneumatischen, hydraulischen und/oder elektrischen Antriebseinheiten 28A, 28B, 424, 425 betrieben werden, um die Backen 2A, 2B des Greifers 2, den Greifer 2 relativ zum Schlitten 421 und den Schlitten 421 relativ zur Lageraufhängung 44 zu verschieben. Zur Steuerung der Antriebseinheiten 28A, 28B, 424, 425 ist eine Steuereinheit vorgesehen, welche direkt oder ferngesteuert bedient werden kann. Die Hebevorrichtung 1 kann somit an einer manuellen oder einer halb- oder vollautomatischen Station eingesetzt werden.

Bei vollautomatischem Betrieb werden Sensoren, wie eine Kamera mit Bildauswertungssoftware, eingesetzt, mittels denen die Position der Kabeltrommel 8 bzw. der Trommelbohrung 820 erfasst und die Hebevorrichtung 1 über der Trommelbohrung 820 positioniert werden kann. Anschliessend wird der Greifer 2 zur Trommelbohrung 820 abgesenkt. Mit dem Trommelsensor 51 wird der Abstand des Greifers 2 zur Kabeltrommel 8 ermittelt, so dass vor dem Eintritt des Greifers 2 in die Trommelbohrung 820 die Vertikalgeschwindigkeit des Greifers 2 reduziert werden kann. Vor dem Eintritt des Greifers 2 in die Trommelbohrung 820 werden die Aktuatoren 424, 425 betätigt, entweder um die Position des Greifer 2 automatisch zu optimieren, oder um den Greifer 2 bzw. den Schlitten 421 lediglich freizugeben, damit der Greifer 2 sich selbsttätig zentrieren kann. Der Kontaktsensor 52 erfasst das Aufsetzen des Greifers 2 auf dem Trommelkörper 80. Nach dem Einführen des Greifers 2 in die Trommelbohrung 820 werden die Backenantriebe 28A, 28B betätigt, um die Backen 2A, 2B auseinander zu fahren und den Greifer 2 innerhalb der Trommelbohrung 820 zu verankern. Durch den Backendrucksensor 54 erfolgt eine Rückmeldung an die Steuereinheit, sobald die Backen 2A, 2B am Rand der Trommelbohrung 820 anliegen. Durch Aktivierung der Sicherungsmittel 282A, 282B wird in der Folge verhindert, dass die Backen 2A, 2B gegeneinander zurückfahren können. Nach dem Verankern und Sichern des Greifers 2 kann die Hebevorrichtung 1 mit der angekoppelten Kabeltrommel 8 nun vertikal angehoben werden. Danach werden die die Aktuatoren 424, 425 betätigt, um den Greifer 2 und den Schlitten 421 wieder zu fixieren. Nach dem Verfahren der Habevorrichtung 1 an den Abstellplatz der Kabeltrommel 8 wird die Hebevorrichtung 1 vertikal abgesenkt. Wenn der Kontaktsensor 52 das Aufsetzen des Greifers 2 auf dem Trommelkörper 80 meldet, kann die Verankerung des Greifers 2 gelöst werden. Dazu werden die Backen 2A, 2B nach dem Lösen der Sicherungsmittel 282A, 282B gegeneinander in den geschlossenen Zustand gefahren und die Aktuatoren 424, 425 erneut deblockiert, bis der Greifer 2 aus der Trommelbohrung 820 ausgefahren wurde. Danach kann die Hebevorrichtung 1 zurück in ihre Ursprungsposition oder zu einer weiteren Kabeltrommel 8 verfahren werden.

### Bezugszeichenliste

- 1: Hebevorrichtung
- 2: Greifer
- 200: Längsachse des Greifers
- 201, 202: Greifersegmente
- 2A, 2B: Backen
- 21: unterer Flanschring
- 21A, 21B: untere Flanschelemente
- 22: oberer Flanschring
- 22A, 22B: obere Flanschelemente
- 221A, 221B: Flanschoberseite
- 222A, 222B: Flanschunterseite
- 23A, 23B: Schnittflächen
- 24: Ausfädelhilfe
- 25A,: 25B Oberes Endstück
- 251A, 251B: Greiferaufhängung
- 261A, 261B: erste Schaftelemente
- 262A, 262B: zweite Schaftelemente
- 271A, 271B: Backenführung
- 272: Backenschienen
- 28A, 28B: Backenantrieb
- 281A, 281B: Zapfen
- 282A, 282B: Sicherungsmittel
- 29A, 29B: Zahnstange
- 4: Lagervorrichtung
- 41: untere Lagereinheit
- 410: Lagergehäuse
- 411: Getriebe
- 411A, 411C: Getrieberäder
- 411C: Zwischenrad
- 412: Verbindungsstangen
- 413: Dämpfungsringe
- 42: obere Lagereinheit
- 420: Gehäuserahmen
- 421: Schlitten
- 422A: erste Schlittenführung
- 422B: erste Schlittenschiene
- 423A: zweite Schlittenführung
- 423B: zweite Schlittenschiene
- 424: erste Aktuatoren mit einem ausfahrbaren Zylinder
- 4241: ausfahrbarer Zylinder
- 425: zweite Aktuatoren mit einem ausfahrbaren Zylinder
- 4251: ausfahrbarer Zylinder
- 43: Dämpfungselemente
- 44: Lageraufhängung
- 440: Lagerplatte
- 4401: Montageplatten
- 441: Drehzapfen
- 442: Drehachse der Aufhängung
- 4421: Drehachse Lager
- 443: Drehpunkt Lager
- 444: Drehgriff
- 45: Bohrungen zur Aufnahme der Verbindungsstangen 412
- 51: Trommelsensor
- 52: Kontaktsensor
- 53: Gewichtssensor
- 54: Backendrucksensor
- 6: Stützvorrichtungen
- 61: Stützfuss
- 62: Stützstange
- 63: Stangenhalterung
- 8: Kabeltrommel
- 80: Trommelkörper
- 800: Drehachse
- 81: Trommelkern
- 810: Trommelinnenkern
- 82: Trommelflansch
- 820: Trommelbohrung
- 84: Kabel
- 9: Tragarm oder Kran

## Patentansprüche

1. Hebevorrichtung (1) für das Anheben einer Kabeltrommel (8), die einen Trommelkörper (80) aufweist, der vorzugsweise entlang seiner Drehachse (800) von einer Trommelbohrung (820) durchstossen ist, mit einem Greifer (2), der in die Trommelbohrung (820) einführbar und mit dem Trommelkörper (80) koppelbar ist, **dadurch gekennzeichnet, dass** der Greifer (2) dornförmig ausgestaltet ist und mindestens zwei parallel zu seiner Längsachse (200) ausgerichtete und auf wenigstens einer Backenschiene (272) verschiebbar gegeneinander gelagerte Backen (2A, 2B) umfasst, welche gegeneinander in einen geschlossenen Zustand und auseinander in einen geöffneten Zustand verfahrbar sind und die an wenigstens einer Position entlang der Längsachse (200) des Greifers (2) mit Flanschelementen (21A, 21B, 22A, 22B) versehen sind, deren Oberseiten (221A, 221B) zumindest annähernd auf einer senkrecht zur Längsachse (200) des Greifers (2) ausgerichteten Ebene liegen und im geöffneten Zustand des Greifers (2) als Auflageflächen für einen Teil des durchstossenen Trommelkörpers (80) dienen, und dass je paarweise zueinander korrespondierende Flanschelemente (21A, 21B; 22A, 22B) vorgesehen sind, die durch Schaftelemente (261A, 261B, 262A, 262B) voneinander getrennt sind und die im geschlossenen Zustand der Backen (2A, 2B) paarweise je wenigstens einen unteren ersten und einen oberen zweiten Flanschring (21, 22) bilden, der vorzugsweise konisch ausgestaltet ist.

2. Hebevorrichtung (1) nach Anspruch 1, **dadurch gekennzeichnet, dass** der Greifer (2) die Form eines Rotationskörpers aufweist, welcher durch einen Schnitt durch die Längsachse (200) in zwei zumindest annähernd gleich grosse Backen (2A, 2B) aufgeteilt ist, deren Schnittflächen (23A, 23B) einander zugewandt sind.

3. Hebevorrichtung (1) nach Anspruch 1 oder 2, **dadurch gekennzeichnet, dass** die einander zugehörigen Flanschelemente (21A, 21B; 22A, 22B) und das darüber liegende Schaftelement (261A, 261B, 262A, 262B) je ein Greifersegment (201, 202) bilden, wobei sich die Abmessungen der Greifersegmente (201, 202) von oben nach unten schrittweise reduzieren.

4. Hebevorrichtung (1) nach einem der Ansprüche 1 - 3, **dadurch gekennzeichnet, dass** Sicherungsmittel (282A, 282B) vorgesehen sind, mittels denen die vorzugsweise symmetrisch gegeneinander verschiebbaren Backen (2A, 2B) im geöffneten Zustand derart arretierbar sind, dass sie nicht selbsttätig gegeneinander zurückfahren können.

5. Hebevorrichtung (1) nach einem der Ansprüche 1 - 4, **dadurch gekennzeichnet, dass** die Backen (2A, 2B) je mit einer Greiferaufhängung (251A; 251B) versehen sind, an der eine Zahnstange (29A, 29B) und wenigstens eine Backenführung (271A; 271B) vorgesehen sind, die mittels der zugehörigen Backenschiene (272) verschiebbar gelagert ist, und dass eine Lagervorrichtung (4) mit einer ersten Lagereinheit (41) vorgesehen ist, in der vorzugsweise zwei parallel zueinander ausgerichtete Backenschienen (272) und vorzugsweise ein Getriebe (411) vorgesehen sind, mittels dessen die Zahnstangen (29A, 29B) der beiden Backen (2A, 2B) derart miteinander gekoppelt sind, dass sie jeweils synchron gegeneinander oder auseinander laufen.

6. Hebevorrichtung (1) nach Anspruch 5, **dadurch gekennzeichnet, dass** die Lagervorrichtung (4) eine zweite obere Lagereinheit (42) mit einem Schlitten (421) umfasst, der einerseits entlang einer ersten Schlittenschiene (422B) relativ zum Greifer (2) und andererseits entlang einer zweiten Schlittenschiene (423B) relativ zu einer mit einem Kran oder Tragarm (9) koppelbaren Lageraufhängung (44) verschiebbar ist, wobei die beiden Schlittenschienen (422B, 423B) in zueinander parallelen Ebenen liegen und vorzugsweise senkrecht zueinander verlaufen.

7. Hebevorrichtung (1) nach Anspruch 6, **dadurch gekennzeichnet, dass** Antriebsmittel oder Blockademittel, vorzugsweise Aktuatoren mit (424, 425) mit einem ausfahrbaren Zylinder (4241, 4251), vorgesehen sind, mittels denen der Schlitten (421) antreibbar und/oder in einer gewählten Position blockierbar ist.

8. Hebevorrichtung (1) nach einem der Ansprüche 1 - 7, **dadurch gekennzeichnet, dass** eine Steuereinheit sowie ein pneumatisches und/oder ein hydraulisches und/oder ein elektromechanisches Antriebssystem vorgesehen sind, mittels denen die Hebevorrichtung (1) betätigbar ist.

9. Hebevorrichtung (1) nach einem der Ansprüche 1 - 8, **dadurch gekennzeichnet, dass** mittels des Antriebssystems
- die der Verschiebung des Greifers (2) dienenden Lagermittel (4) verschiebbar sind, oder
- die Backen (2A, 2B) des Greifers (2) gegeneinander oder auseinander fahrbar sind, oder
- die Sicherungsmittel (282A, 282B) und die Blockademittel betätigbar sind.

10. Hebevorrichtung (1) nach einem der Ansprüche 3 - 9, **dadurch gekennzeichnet, dass** für jedes der Greifersegmente (201, 202) zumindest an einer der beiden Backen (2A, 2B) wenigstens eine Ausfädelhilfe (24) vorgesehen und parallel zur zugehörigen Schnittfläche (23A, 23B) ausgerichtet ist oder daran anliegt und dass die Ausfädelhilfe (24) sich auf beiden Seiten des Greifersegments (201, 202) vorzugsweise bis zum äussersten Rand der Ebene des zugehörigen Flanschelements (21A, 21B, 22A; 22B) erstreckt.

11. Hebevorrichtung (1) nach einem der Ansprüche 1 - 10, **dadurch gekennzeichnet, dass** oberhalb des Greifers (2) Dämpfungselemente (43) angeordnet sind, welche Kräfte aufnehmen, die in horizontaler und/oder in vertikaler Richtung auf den Greifer (2) einwirken.

12. Hebevorrichtung (1) nach einem der Ansprüche 1 - 11, **dadurch gekennzeichnet,**
- **dass** ein Trommelsensor (51) zur Messung des Abstandes des Greifers (2) von der Kabeltrommel (8) vorgesehen ist, oder
- **dass** ein Kontaktsensor (52) zur Messung des Aufsetzens des Greifers (2) in oder auf der Kabeltrommel (8) vorgesehen ist, oder
- **dass** ein Gewichtssensor (53) zur Messung der Gewichtskraft der mit dem Greifer (2) verbundenen Kabeltrommel (8) vorgesehen ist, oder
- **dass** ein Backendrucksensor (54) zur Messung der Kraft vorgesehen ist, mit der die Backen (2A, 2B) auseinander gefahren werden.

13. Hebevorrichtung (1) nach einem der Ansprüche 1 - 12, **dadurch gekennzeichnet, dass** der Greifer (2) um die Längsachse drehbar gelagert ist wobei vorzugsweise eine Drehung des Greifers um die Längsachse von bis zu 270° möglich ist.

14. Hebevorrichtung (10) nach einem der Ansprüche 1 - 13, **dadurch gekennzeichnet, dass** die Lagervorrichtung (4) mit mindestens einer Stützvorrichtung (6) versehen ist, wobei die Stützvorrichtung (6) beim Verfahren der Hebevorrichtung (1) mit einer Kabeltrommel (8) auf dieser aufliegt.

15. Verfahren zum automatisierten Anheben und Verfahren einer Kabeltrommel (8), die einen Trommelkörper (80) aufweist, der vorzugsweise entlang seiner Drehachse (800) von einer Trommelbohrung (820) durchstossen wird, mit einer Hebevorrichtung (1) nach einem der Ansprüche 1 - 14, **dadurch gekennzeichnet, dass** der mit zwei verschiebbar gegeneinander gelagerten Backen (2A, 2B) versehene Greifer (2) in die Trommelbohrung (820) eingeführt und durch Verschieben der Backen (2A, 2B) auseinander in den geöffneten Zustand darin verankert wird, wonach die Kabeltrommel (8) angehoben und an einen Abstellplatz verfahren, abgestellt und durch Verschieben der Backen (2A, 2B) gegeneinander in den geschlossenen Zustand vom Greifer (2) wieder gelöst wird.

## Claims

1. Lifting device (1) for lifting a cable drum (8), that comprises a drum body (80), which is pierced, preferably along its axis of rotation (800), by a drum bore (820), with a gripper (2), that is insertable into the drum bore (820) and connectable to the drum body (80), **wherein** the gripper (2) is mandrel-shaped and comprises at least two jaws (2A, 2B) facing each other, that are aligned parallel to the longitudinal axis of the gripper (200) and that are mounted in a mutually moveable way on at least one stock rail (272), the jaws (2A, 2B) being movable against each other to a closed state and away from each other to an open state and comprise, along at least one position on the longitudinal axis (200) of the gripper (2), flange elements (21A, 21B; 22A, 22B), whose top faces of the flange (221A, 221B) are at least approximately lying on a plane that is orthogonal to the longitudinal axis (200) of the gripper (2) and which act as bearing surfaces for part of the pierced drum body (80) and that pairwise corresponding flange elements (21A, 21B; 22A, 22B) are provided that are separated from each other by shaft elements (261A, 261B; 262A, 262B) and that, when the jaws (2A, 2B) are in the closed state, form in a pairwise manner at least a first lower and a second upper flange (21, 22) which is preferably designed conically.

2. Lifting device (1) according to claim 1, **wherein** the gripper (2) has the shape of a rotational solid, that is split by a cut through a plane comprising the longitudinal axis of the gripper (200) into two at least approximately equally sized jaws (2A, 2B) whose cut surfaces (23A, 23B) are facing each other.

3. Lifting device (1) according to claim 1 or 2, **wherein** the corresponding flange elements (21A, 21B; 22A, 22B) and the overlying shaft element (261A, 261B, 262A, 262B) each form a gripper segment (201, 202), the dimensions of the gripper segments (201, 202) reducing progressively from top to bottom.

4. Lifting device (1) according to one of the claims 1 - 3, **wherein** securing means (282A, 282B) are provided by means of which the preferably symmetrically movable jaws (2A, 2B) are lockable in the open state, so that they cannot automatically move back towards each other.

5. Lifting device (1) according to one of the claims 1 - 4, **wherein** the jaws (2A, 2B) each comprise a gripper suspension (251A; 251B), on which are provided a toothed rack (29A, 29B) and at least one jaw guide (271A; 271B), that is movably mounted on the corresponding stock rail (272), and that a bearing device (4) with a first lower bearing unit (41) is provided, in which are provided two stock rails (272), that are preferably aligned parallel to each other, and preferably a gearing (411) with which the toothed racks (29A, 29B) of the jaws (2A, 2B) are coupled in a way that they move in a synchronous way away or towards each other.

6. Lifting device (1) according to claim 5, **wherein** the bearing device (4) comprises a second upper bearing unit (42) with a carriage (421), that can move with respect to the gripper (2) along a first carriage rail (422B) and with respect to a bearing support (44) that is connectable to a crane or supporting arm (9) along a second carriage rail (423B), with the two carriage rails (422B, 423B) lying in planes parallel to each other and preferably being orthogonal to each other.

7. Lifting device (1) according to claim 6, **wherein** driving means or blocking means, preferably actuators (424, 425) with extendable cylinders (4241, 4251) are provided, by means of which the carriage (421) can be driven and/or blocked in a chosen position.

8. Lifting device (1) according to one of the claims 1 - 7, **wherein** a control unit as well as a pneumatic and/or a hydraulic and/or an electromechanic drive system are provided, by means of which the lifting device (1) can be operated.

9. Lifting device (1) according to one of the claims 1 - 8, **wherein** by means of the drive system
- the bearing device (4) suitable for moving the gripper (2) can be moved, or
- the jaws of the gripper (2A, 2B) of the gripper can be moved towards or away from each other, or
- the securing means (282A, 282B) and the blocking means can be actuated.

10. Lifting device (1) according to one of the claims 3 - 9, **wherein** at least one pull-out help (24) is provided for each of the gripper segments (201, 202) on at least one of the jaws (2A, 2B), said pull-out help (24) being aligned in parallel to or touching the corresponding cut surface (23A, 23B) and extending on both sides of the gripper segments (201, 202), preferably up to the outermost edge of the plane of the corresponding flange elements (21A, 21B, 22A; 22B).

11. Lifting device (1) according to one of the claims 1 - 10, **wherein** damping elements (43), that can absorb forces acting horizontally and/or vertically on the gripper (2), are arranged above the gripper (2).

12. Lifting device (1) according to one of the claims 1 - 11, **wherein**
- a drum sensor (51) is provided to measure the distance of the gripper (2) from the cable drum (8), or
- a contact sensor (52) is provided to detect the engagement of the gripper (2) with the cable drum (8), or
- a weight sensor (53) is provided to measure the weight of the cable drum (8) that is connected to the gripper (2), or
- a jaw pressure sensor (54) is provided to measure the force with which the jaws (2A, 2B) are driven away from each other.

13. Lifting device (1) according to one of the claims 1 - 12, **wherein** the gripper (2) is mounted in a way that it can be rotated around its longitudinal axis, preferably allowing for a rotation of the gripper around its longitudinal axis of up to 270°.

14. Lifting device (1) according to one of the claims 1 - 13, **wherein** the bearing device (4) comprises at least one supporting device (6), wherein the supporting device (6) is lying on the cable drum (8) while the lifting device (1) with a cable drum (8) is moving.

15. Method for the automated lifting and moving of a cable drum (8), that comprises a drum body (80), which is pierced, preferably along its axis of rotation (800), by a drum bore (820), with a lifting device (1) according to one of the claims 1 - 14, **wherein** the gripper (2) comprising two movable jaws (2A, 2B), that are mounted in a way that they are movable against each other, is inserted into the drum bore (820) and anchored within said bore by moving the jaws (2A, 2B) away from each other to the open state, whereafter the cable drum (8) is lifted and moved to a storage place, deposited and freed from the gripper (2) by moving the jaws (2A, 2B) against each other to the closed state.

## Revendications

1. Dispositif de levage (1) pour soulever un tambour de câble (8), qui comprend un corps du tambour (80), qui est percé, de préférence le long de l'axe de rotation (800), par un alésage dans le tambour (820), avec un grappin (2) qui peut être introduit dans l'alésage dans le tambour (80) et qui peut être accouplé au corps du tambour (80), **caractérisé en ce que** le grappin (2) a la forme d'un mandarin et comprend au moins deux mâchoirs (2A, 2B) qui sont parallèles à l'axe longitudinal du grappin (200) et qui sont positionnées de manière coulissable sur au moins un rail pour mâchoir (272), les mâchoirs (2A, 2B) pouvant être rapprochées l'une contre l'autre dans une position fermée et être éloignées l'une de l'autre dans une position ouverte et qui présentent à au moins un endroit le long de l'axe longitudinal (200) du grappin (2) des composantes de bride (21A, 21B, 22A, 22B), dont les faces supérieures (221A, 221B) sont orientées au moins approximativement le long d'un plan orthogonal à l'axe longitudinal (200) du grappin (2) et qui servent, dans la position ouverte, comme surface d'appui pour une partie du corps du tambour (80) percé, et que des composantes de bride (21A, 21B, 22A, 22B) se correspondant par paires sont prévues qui sont séparées par des éléments de la tige (261A, 261B, 262A, 262B) et qui forment, dans la position fermée des mâchoirs (2A, 2B), par paires au moins une première bride inférieure et une deuxième bride supérieure (21, 22), qui a de préférence une forme conique.

2. Dispositif de levage (1) selon la revendication 1, **caractérisé en ce que** le grappin (2) a la forme d'un corps de rotation, qui est divisé par une coupe à travers l'axe longitudinal (200) en deux mâchoirs (2A, 2B), qui sont au moins à peu près de taille identiques et dont les surfaces de coupe (23A, 23B) sont orientées l'une vers l'autre.

3. Dispositif de levage (1) selon la revendication 1 ou 2, **caractérisé en ce que** les composantes de bride (21A, 21B; 22A, 22B) correspondantes et l'élément de la tige (261A, 261B, 262A, 262B) se trouvant en dessus forment respectivement un segment du grappin (201, 202), les dimensions des segments du grappin (201, 202) se réduisant de manière progressive de haut en bas.

4. Dispositif de levage (1) selon une des revendications 1 - 3, **caractérisé en ce que** des moyens de fixation (282A, 282B) sont prévu, par lesquels les mâchoirs (2A, 2B), qui peuvent de préférence être déplacées de manière symétrique l'une par rapport à l'autre, peuvent être fixées dans la position ouverte de manière à ce qu'elles ne peuvent pas se rapprocher de manière automatique.

5. Dispositif de levage (1) selon une des revendications 1 - 4, **caractérisé en ce que** les mâchoirs (2A, 2B) présentent chacune une suspension du grappin (251A, 251B), sur laquelle sont prévu une crémaillère (29A, 29B) et au moins une guide de la mâchoire (271A, 271B), qui est attaché de manière coulissante sur le rail pour mâchoir (272) correspondant, et qu'un dispositif de palier (4) avec une unité inférieure de palier (41) est prévu, dans laquelle sont prévue de préférence deux rails pour mâchoire (272) parallèles et de préférence un engrenage (411), au moyen duquel les crémaillères (29A, 29B) des deux mâchoires (2A, 2B) sont couplé de manière à ce qu'elles se rapprochent ou s'éloignent de manière synchrone.

6. Dispositif de levage (1) selon la revendication 5, **caractérisé en ce que** le dispositif de palier (4) présente une unité supérieure de palier (42) avec un chariot (421), qui peut être déplacé le long d'un premier rail de transport (422B) par rapport au grappin (2) ainsi que le long d'un deuxième rail de transport (423B) par rapport au support de palier (44) qui peut être couplé à un bras de support ou une grue (9), les deux rails de transport (422B, 423B) étant positionnées dans des plans parallèles et étant orientées de préférence orthogonale l'un sur l'autre.

7. Dispositif de levage (1) selon la revendication 6, **caractérisé en ce que** des moyens de blocage ou un système d'entraînement, de préférence des actionneurs (424, 425) avec un cylindre extensible (4241, 4251), sont prévus, à l'aide desquels le chariot (421) peut être déplacé et/ou bloqué dans une position choisie.

8. Dispositif de levage (1) selon une des revendications 1 - 7, **caractérisé en ce qu'**une unité de commande ainsi qu'un système d'entraînement pneumatique et/ou hydraulique et/ou électromécanique est prévu, au moyen desquels le dispositif de levage (1) peut être actionné.

9. Dispositif de levage (1) selon une des revendications 1 - 8, **caractérisé en ce qu'**au moyen du système d'entraînement
- le dispositif de palier (4), qui permet de déplacer le grappin (2), peut être déplacé, ou
- les mâchoirs (2A, 2B) du grappin (2) peuvent être éloignées ou rapprochées l'une de l'autre, ou
- les moyens de fixation (282A, 282B) et les moyens blocage peuvent être actionnés.

10. Dispositif de levage (1) selon une des revendications 3 - 9, **caractérisé en ce que** sur au moins une des deux mâchoirs (2A, 2B) au moins un élément facilitant le désengagement (24) est prévu pour chaque segment du grappin (201, 202), ledit élément facilitant le désengagement (24) étant orienté parallèle à ou étant en contact avec la surface de coupe (23A, 23B) correspondante et s'étendant des deux côtés du segment du grappin (201, 202) de préférence jusqu'au bord extrême du plan des brides (21A, 21B ; 22A, 22B) correspondantes.

11. Dispositif de levage (1) selon une des revendications 1 - 10, **caractérisé en ce que** des éléments d'amortissement (43) pouvant absorber des forces agissant en direction horizontale et/ou verticale sur le grappin (2), sont présent au-dessus du grappin (2).

12. Dispositif de levage (1) selon une des revendications 1 - 11, **caractérisé en ce que**
- un capteur de tambour (51) est prévu, qui mesure la distance du grappin (2) au tambour de câble(8), ou
- un capteur de contact (52) est prévu, qui détecte l'engagement du grappin (2) avec le tambour de câble (8), ou
- un capteur de poids (53) est prévu, qui mesure le poids du tambour de câble (8) qui est attaché au grappin (2), ou
- un capteur de pression des mâchoirs (54) est prévu, qui mesure la force avec laquelle les mâchoires (2A, 2B) sont écarté l'une de l'autre.

13. Dispositif de levage (1) selon une des revendications 1 - 12, **caractérisé en ce que** le grappin (2) étant monté de manière à ce qu'il puisse pivoter autour de son axe longitudinal, permettant de préférence une rotation jusqu'à 270° autour de son axe longitudinal.

14. Dispositif de levage (1) selon une des revendications 1 - 13, **caractérisé en ce que** le dispositif à palier (4) présente au moins un dispositif de support (6) qui repose sur le tambour de câble (8) pendant que le dispositif de levage (1) avec le tambour de câble (8) est en mouvement.

15. Procédé pour le soulevage et le déplacement automatisé d'un tambour de cable (8), qui comprend un corps du tambour (80), qui est percé, de préférence le long de l'axe de rotation (800), par un alésage dans le tambour (820), avec un dispositif de levage (1) selon une des revendications 1 - 14, **caractérisé en ce que** le grappin (2), qui comprend deux mâchoirs (2A, 2B), qui sont montées de manière à pouvoir être déplacées l'une contre l'autre, est inséré dans l'alésage dans le tambour (820) et ensuite ancré dans ledit alésage en éloignant les deux mâchoirs (2A, 2B) l'une de l'autre, par la suite le tambour de câble (8) est soulevé et bougé à un emplacement de stockage, posé et libéré du grappin (2) en rapprochant les deux mâchoirs (2A, 2B) l'une vers l'autre dans la position fermée.
